# EUROPÄISCHE PATENTSCHRIFT

(11) **EP 0 097 304 B1**
(45) Veröffentlichungstag und Bekanntmachung des Hinweises auf die Patenterteilung: **08.04.1987**
(21) Anmeldenummer: 83105788.0
(22) Anmeldetag: 13.06.1983
(51) Int. Cl.: H01J 17/49

(54) **Flache Elektronenstrahlröhre mit einer Gasentladung als Elektronenquelle**
Flat electron beam tube with a gas discharge as an electron source
Tube de faisceau d'électrons plat avec décharge dans les gaz pour source d'électrons

(30) Priorität: 18.06.1982 DE 3222850
(43) Veröffentlichungstag der Anmeldung: 04.01.1984
(73) Patentinhaber: SIEMENS AKTIENGESELLSCHAFT, 80333 München (DE)
(72) Erfinder: Veith, Werner, Dr. rer. nat., D-6900 Heidelberg (DE)

## Beschreibung

Die Erfindung bezieht sich auf eine flache Elektronenstrahlröhre gemäß dem Oberbegriff des Anspruchs 1. Eine solche flache Elektronenstrahlröhre (Flachbildschirm) wird beispielsweise in der DE-A 24 12 869 beschrieben:

Seit Jahren bemüht man sich, für die klassische Kathodenstrahlröhre im mittel- und hochinformativen Bereich eine Alternative zu entwickeln, die weniger Bautiefe verlangt und nach Möglichkeit auch noch über eine bessere Bildqualität verfügt. Die bisher größten Fortschritte sind wohl mit einem Zwei-Kammer-Plasmapanel (Flachbildschirm) erzielt worden, das folgendermaßen arbeitet: Ein flacher, gasgefüllter Raum wird durch eine Elektrodenmatrix geteilt. Im hinteren Teil brennt zwischen einer großflächigen Kathode auf der Rückseite und jeweils einer der Matrixzeilen eine mehr oder weniger keilförmige Gasentladung. Aus diesem Plasmakeil werden Elektronenströme, denen die Zeileninformation durch entsprechende Ansteuerung der Matrixspalten aufgeprägt ist, in den vorderen Teil geschleust. Dort werden sie auf einige kV nachbeschleunigt und treffen schließlich auf einem Leuchtschirm auf. Die Beschleunigungsstrecke ist - unter Beachtung des sogenannten Paschengesetzes - so kurz gewählt, daß die Elektronen trotz hoher Energien normalerweise nicht in der Lage sind, in der vorderen Kammer eine Gasentladung auszulösen.

Dieser Flachbildschirm ist heute bereits so weit entwickelt, daß es im Labor (Farb-) Fernsehbilder mit durchaus akzeptablen optischen Qualitäten liefert. Wenn man noch nicht wesentlich über das Laborstadium hinausgekommen ist, so liegt dies vor allem an einigen plasmabedingten Problemen, gegen die man noch kein einfaches und dabei sicher wirkendes Mittel gefunden hat.

Besonders unangenehme Folgen können sich aus der Tatsache ergeben, daß im Nachbeschleunigungsraum gelegentlich Ionen entstehen. Diese Ladungsträger sputtern beim Auftreffen auf Gefäßteilen, etwa der empfindlichen Elektrodenmatrix, Material los, das sich seinerseits auf Isolierstrecken oder dem Leuchtschirm niederschlagen kann und dann die Hochspannungsfestigkeit bzw. die Lichtausbeute verschlechtert. Außerdem muß man damit rechnen, daß die Ionen in den Gasentladungsraum übertreten und dort den Plasmastron so weit erhöhen, daß die Röhre in diesem Bereich durchzündet. Eine weitere Störquelle sind schnelle Elektronen aus dem Gasentladungsraum, die außerhalb der gerade gesteuerten Zeile die Elektrodenmatrix durchsetzen und somit den Bildhintergrund aufhellen. Ein weiterer Beitrag zu der vom Betrachter wahrgenommenen Untergrundshelligkeit stammt von dem im Plasma selbst erzeugten (UV-)Licht, das ungehindert durch die Matrixöffnungen nach vorn treten kann.

Man hat sich schon relativ früh dieser Schwierigkeiten angenommen und versucht, durch eine Kombination mehrerer Maßnahmen zum Ziel zu kommen. So wurde diskutiert, das Gas hinsichtlich Druck und Beschaffenheit zu ändern, die Kathode aufzuteilen und vor allem zusätzliche Elektrodensysteme in den Gasentladungsraum und/oder den Nachbeschleunigungsraum einzubringen. Die besten Ergebnisse wurden bisher mit zwei weiteren Steuerebenen vor der Elektrodenmatrix erzielt: Einem zweiten Zeilengitter, das bei richtiger Ansteuerung die schnellen Elektronen vom Nachbeschleunigungsraum fernhält und so vor allem den Nebensprecheffekt in den Spalten reduziert, und davor eine auf einem Festpotential liegende Elektrode, die das Potential im Nachbeschleunigungsraum nicht-linear aufteilt und die Durchzündungsgefahr verringert (vgl. hierzu die DE-A 28 55 056 und die EP-A- 0 087 819).

Eine derartige Pentode verlangt allerdings einen gewissen Fertigungs- und Justieraufwand, der mit abnehmendem Bildpunktabstand immer kritischer wird, und hat zudem noch keinen optimalen Kontrast, da nach wie vor Plasmastrahlung zur Anzeigenfläche gelangen kann.

Die geschilderten Schwierigkeiten werden umgangen, wenn man, wie dies in der DE-A 26 56 621 vorgesehen ist, die beiden Kammern durch eine transparente Wand voneinander trennt und das Glimmlicht der Gasentladung dazu benutzt, eine Photokathode auf der Frontseite der Trennwand zur Elektronenemission anzuregen. Dieses von der Theorie her durchaus attraktive Konzept ist in der Praxis jedoch noch nicht zum Zuge gekommen, und zwar vor allem deshalb, weil die derzeit verfügbaren Photokathodenwerkstoffe noch nicht den erforderlichen Konversionswirkungsgrad erreichen.

Ausgehend von diesem inbesondere aus der eingangs gennanten DE-A- 24 12 869 bekannten Stand der Technik liegt der Erfindung die Aufgabe zugrunde, eine flache Elektonenstrahlröhre der eingangs genannten Art so abzuwandeln, das sie durchschlagsfest wird, kein störendes Untergrundsleuchten mehr aufweist und dabei rationell hergestellt werden kann, und zwar auch dann, wenn die Darstellung ein hohes Auflösungsvermögen erhalten soll. Zur Lösung dieser Aufgaben wird erfindungsgemäß vorgeschlagen, die flache Elektronenstrahlröhre mit den Merkmalen des Patentanspruchs 1 auszubilden.

Eine erfindungsgemäß gestaltete Steuerscheibe wirkt in der Draufsicht undurchsichtig, da die Öffnungen auf der einen Seite der Scheibe durch Stege auf der anderen Scheibenseite verdeckt sind; es ist dementsprechend klar, daß diese Scheibe an keiner Stelle ultraviolette oder sichtbare Strahlung aus dem Plasma passieren läßt. Weniger einleuchtend ist zunächst die Tatsache, daß die Steuerscheibe mit ihren gekrümmten Durchtrittskanälen darüber hinaus auch noch störende Ladungsträger abfängt, für Nutzelektronen dagegen durchlässig ist. Dieser Diskriminatoreffekt, der im Experiment bereits voll bestätigt werden konnte, läßt sich folgendermaßen erklären: Die Nutzelektronen, also die auf die gerade angesteuerte Zeile fokussierten Plasmaelektronen, sind relativ langsam. Sie werden daher, wenn sie in den Steuerraum der Elektrodenmatrix eintreten, von den dort herrschenden Ablenkfeldern - der gegenüberliegende Steg mit Spaltenleitern liegt auf einem ausreichend negativen Potential - zur Seite hin abgelenkt, und zwar größtenteils so weit, daß sie in den Sog des durch die Elektronenaustrittsöffnungen hindurchgreifenden Beschleunigungsfeldes geraten und somit insgesamt auf einer gekrümmten Bahn in den Nachbeschleunigungsraum gezogen werden. Die Potentialverhältnisse können dabei so gewählt werden, daß nur relativ wenige, durch das Zentrum der Eintrittsöffnung fliegende Nutzelektronen vom Steg abgefangen werden. Dieses Schicksal erfährt dagegen der größte Teil der schnellen Elektronen, deren Bahnen naturgemäß "steif" sind und durch die Ablenkfelder nur unwesentlich gekrümmt werden können. Die lonen, die in den Steuerraum eindringen, prallen, wenn sie relativ viel Energie aufgenommen haben, auf die zeilenseitigen Stege, und werden ansonsten zum weit überwiegenden Teil auf die Stege in der Spaltenebene gelenkt. Nur vereinzelten Ionen gelinkt es, in den Gasentladungsraum überzutreten; Durchzündungen kommen dadurch nicht zustande.

Die mit der verdeckten Steuerscheibe erzielte Entkopplung ist so gut, daß man bei der Wahl der Gasmischung und des Gasdruckes wie auch bei der Gestaltung der Kathode einen erheblichen Spielraum zurückgewonnen hat. Günstig ist auch der Umstand, daß die in den Nachbeschleunigungsraum eintretenden Elektronenstrahlen bereits recht gut gebündelt sind, so daß es allenfalls einer einfachen Nachfokussierung bedarf, um zusammengehörende Teilbündel wieder zu einem einzigen Strahl mit kleinem Querschnitt zu vereinigen. Hinzukommt, daß man die Zeilenöffnungen vergrößern und damit die Elektronenausbeute erhöhen kann, ohne dabei gefährliche Spannungsdurchgriffe in Kauf nehmen zu müssen. Im übrigen hat sich herausgestellt, daß die hier vorgeschlagene flache Elektronenstrahlröhre eine Steuercharakteristik besitzt, die speziell dann, wenn man die Graustufen durch eine Puls-Längen-Modulation erzeugen will, die Wahrung einer überall gleichmäßigen Bildhelligkeit wesentlich erleichtert: Der Schirmstrom mündet mit zunehmender Steuerspannung in ein über weite Spannungsbereiche praktisch konstantes Plateau ein.

Normalerweise sind die Elektroneneintritts-und Elektronenaustrittsöffnungen Löcher in den Zeilen- bzw. Spaltenleitern; eine solche Ausführung ist beispielsweise in der Figur der DE-PS 24 12 869 dargestellt. Unter Umständen kann es zweckmäßiger sein, von dieser Ausführung abzugehen und die Öffnungen auf der Zeilenleiterseite oder der Spaltenleiterseite in die Räume zwischen benachbarten Leitern zu verlegen. Eine Steuerstruktur, bei der lochfreie Zeilenleiter (Bänder, Drähte) mit Elektroneneintrittsspalten etwa gleicher Breite alternieren, hat einen zusätzlichen Vorteil: Die aus dem Plasma gezogenen, links und rechts an dem getasteten Zeileleiter vorbeifliegenden Elektronen werden - durch Querfelder in den Eintrittsspalten - noch im Steuerraum zu einem zeilenparallelen Strahl zusammengefaßt. Entscheidet man sich dafür, auf der Spaltenleiterseite die Öffnungen zwischen die Leiter zu plazieren, so sollte jedem Spaltenleiter eine elektronenoptische Zylinderlinse zugeordnet sein. Eine solche Linse, die zum einen die Nachfokussierung besorgt und zum anderen die einzelnen Spaltenleiter voneinander abschirmt, kann im Einzelfall durch ein oder zwei spaltenparallele Leiterbahnen pro Spaltenleiter realisiert werden.

Bei dem vorgeschlagenen Flachbildschirm beobachtet man mitunter noch eine gewisse Resthelligkeit im Bildhintergrund. Dieser Dunkelstrom rührt daher, daß die schnellen Elektronen beim Auftreffen auf die Spaltenstege Sekundärelektronen auslösen, die teilweise in die spaltenseitigen Öffnungen gelangen und dann auf den Schirm gezogen werden. Um auch diesen Effekt auszuschalten, bietet es sich an, die Spalterstege breiter als die zugehörigen Zeilenöffnungen zu machen, also vor allem die Spaltenöffnungen schmal zu halten. Schmale Elektronenaustrittsöffnungen sollten übrigens auch schon deshalb stets angestrebt werden, weil sie die Voraussetzung für einen kleinen Strahlquerschnitt am Leuchtschirm und damit für einen kleinen Lichtfleck sind.

Eine Steuerscheibe, bei der die spaltenseitigen und die zeilenseitigen Öffnungen nicht miteinander fluchten und über dies schlitzartig ausgebildet sind, ist bereits aus der DE-A- 30 10 179 bekannt. Dieser Vorschlag der lediglich auf eine Fertigungserleichterung abzielt, basiert jedoch darauf, daß sich die Löcher wenigstens teilweise überlappen, so daß die schädlichen Rückwirkungen zwischen beiden Räumen im Grunde überhaupt nicht gedämpft werden.

Weitere vorteilhafte Ausgestaltungen und Weiterbildungen der Erfindung sind Gegenstand zusätzlicher Ansprüche.

Der Lösungsvorschlag soll nun anhand eines Ausführungsbeispiels unter Bezugnahme auf die beigefügte Zeichnung näher erläutert werden. In den Figuren sind einander entsprechende Teile mit gleichen Bezugszeichen versehen. Es zeigen:
Fig. 1 das Ausführungsbeispiel in einer teilweise weggebrochenen Perspektivansicht und
Fig. 2 die Steuerscheibe der Fig. 1 im Schnitt II-II, wobei die Trägerstruktur für die Elektrodenmatrix nur angedeutet ist.

Die Figuren sind der Übersicht halber sehr schematisch gehalten. Teile, die für ein Verständnis der Erfindung nicht unbedingt erforderlich sind, beispielsweise Elektrodenzuleitungen oder Abstandshalter, sind ganz weggelassen.

Die flache Elektronenstrahlröhre der Fig. 1 enthält im einzelnen eine gasgefüllte Hülle 1 mit einer Rückplatte 2 und einer Frontplatte 3 und einer Steuerscheibe 4. Alle drei Platten liegen in zueinander parallelen Ebenen, wobei die Steuerscheibe 4 das Hülleninnere in zwei Räume, einen vorderen Nachbeschleunigungsraum 5 und einen hinteren Gasentladungsraum 6, unterteilt.

Die Rückplatte 2 ist auf ihrer Vorderseite mit einer Schar von zueinander parallelen, relativ großflächigen Kathodenstreifen 7 versehen. Die Frontplatte 3 trägt auf ihrer Rückseite ein regelmäßiges Raster von Phosphorpunkten 8, die durch Elektronen zur Lichtemission angeregt werden können, und darüber eine Nachbeschleunigungsanode 9. Die Steuerscheibe 4, die gegen die Frontplatte 3 durch einen Abstandsrahmen 10 abgestützt ist, enthält auf ihrer Rückseite eine Schar aus zueinander parallelen Zeilenleitern 11 und auf ihrer Vorderseite Spaltenleiter 12. Die Zeilenleiter verlaufen parallel zu den Kathodenstreifen 7, und die Spaltenleiter erstrecken sich senkrecht dazu. In jeden der Leiter 11, 12 sind Öffnungen-Elektroneneintrittsöffnungen 13 in den Zeilenleitern 11 und Elektronenaustrittsöffnungen 14 in den Spaltenleitern 12 - eingebracht. Im Betrieb der flachen Elektronenstrahlröhre liegen an den einzelnen Elektroden folgende Spannungen: An den selektierten und nichtselektierten Kathodenstreifen -200V bzw. 0V; an den gesteuerten und nicht angesteuerten Zeilenleitern 0V bzw. -50V; an den Spaltenleitern 12 zwischen -80V und -30V; und an der Nachbeschleunigungsanode +4kV. Die Elektrodenmatrix wird zeilensequentiell adressiert, un die Kathodenspannungen sind mit der Zeilenabtastspannung derart synchronisiert, daß das Plasma jeweils zwischen dem ausgewählten Zeilenleiter und dem gerade gegenüberliegenden Kathodenstreifen brennt. Weitere Einzelheiten dieses Ansteuerprinzips gehen aus der DE-OS 26 43 915 hervor. Im übrigen wird auf die bereits zitierte DE-PS 24 12 869 verwiesen, die sich u.a. auch ausführlich mit Fragen des konstruktiven Aufbaus befaßt.

Aus Fig. 2 geht hervor, daß die Steuerscheibe 4 in einer Blickrichtung senkrecht zur Scheibenerstreckung wie eine undurchsichtige Scheibe wirkt, da ihre Öffnungen auf der einen Seite durch massive Blenden auf der anderen Seite verdeckt werden. (In der Fig. 2 ist im wesentlichen nur der Leiterteil der gesamten Steuerscheibe 4 eingezeichnet; von der die Leiter tragenden, aus isolierendem Material bestehenden Struktur sind lediglich Spaltenstützen 25, die die Lücken zwischen den Spaltenleitern verschließen, angedeutet.) Eine solche Verdeckung kommt zustande, wenn man folgende Abmessungen wählt: die Zeilenleiter 11 sind 3401lm breit und 60µm voneinander distanziert. Die Elektroneneintrittsöffnungen 13 sind Rechtecke mit einer Fläche von 220 x 200um - die Schmalseiten verlaufen parallel zur Zeilenleitererstreckung - und jeweils 200ₗlm voneinander beabstandet. Die Spaltenleiter sind 340₁im breit, halten einen Abstand von ebenfalls 60µm voneinander und haben schlitzförmige Elektronenaustrittsöffnungen 14. Diese Schlitze, die parallel zur Spaltenleitererstreckung verlaufen, sind 300µm lang, 801im breit und jeweils hinter einem der Zeilenleiterstege plaziert, die zwischen benachbarten Elektroneneintrittsöffnungen verbleiben.

Die Steuerscheibe 4, die in der Fig. 1 der Einfachheit halber als ein unstrukturierter Block eingezeichnet ist, ist in der Praxis so zu gestalten, daß sie einerseits als ein stabiler Träger für die Zeilen- und Spaltenleiter fungieren kann und andererseits Durchbrechungen enthält die die einander zugeordneten Elektronenöffnungen miteinander verbinden. Die Herstellung einer solchen Trägerstruktur macht in der Praxis keine grundsätzlichen Schwierigkeiten, da man auf Techniken zurückgreifen kann, die für Steuerscheiben mit geradlinigen Durchbrechungen bereits entwickelt worden sind. So könnte man auf einer dünnen Glasfolie zunächst die Zeilen- und Spaltenleiter formen und dann durch die Leiteröffnungen hindurch das Glas bis auf relativ kleinflächige Verbindungsstellen zwischen den beiden Leiterscharen wegätzen. Eine zweite Möglichkeit besteht darin, zunächst die Zeilen- und Spaltenleiter auf getrennen Stützsystemen zu realisieren und anschließend diese Einheten in richtiger Lage zueinander zusammenzusetzen. In der Regel werden die Stützsysteme zueinander parallele Isolierstege enthalten, die jeweils zwischen zwei nebeneinanderliegenden Leitern positioniert sind und ggf. durch einige Querstreben zu einem selbsttragenden Gebilde vervollständigt werden.

Fig. 2 zeigt die Potentialverhältnisse im Bereich der Elektrodenmatrix, und zwar für den Fall, daß der Zeilenleiter ausgewählt ist und die Spaltenleiter auf Durchlaßpotential liegen. Wählt man die Zeilenleiterspannung als Bezugspotential, so liegen die Spaltenleiter auf -30V. Nimmt man noch die Einflüsse aus dem Gasentladungsraum einerseits und dem Nachbeschleunigungsraum andererseits hinzu, so ergibt sich eine Potentialverteilung, von der einige charakteristische Äquipotentialflächen in dem Diagramm eingezeichnet und mit den zugehörigen Potentialwerten versehen sind. Man erkennt zwei Sattelpunkte von -5V, einen etwa im Zentrum der Elektronenstrahleintrittsöffnung und einen weiteren oberhalb der Elektronenstrahlaustrittsöffnung. Nach den elektronenoptischen Gesetzen wirkt der zeilenleiterseitige Sattelpunkt, der ein positiveres Potential als die ihn erzeugende Potentialfläche hat, für Elektronen zerstreuend und für Ionen sammelnd, während der Sattelpunkt über der Spaltenöffnung, der durch eine Potentialfläche mit positiverem Potential gebildet wird, die Elektronen sammelt und die Ionen zerstreut. Diese beiden Linseneffekte verändern die Bahnen der in den Steuerraum eintretenden Ladungsträger in charakteristischer Weise. Um dies zu veranschaulichen, sind in der Figur repräsentative Trajektoren von Elektronen (Kurven 15, 16 und 17) und von Ionen (Kurven 18 und 19) eingetragen. Die Kurven 15 und 16 gehören zu langsamen Elektronen aus der Gasentladung die Kurve 17 bezeichnet die Bahn eines schnellen Plasmaelektrons und die Kurven 18 und 19 beschreiben die Wege eines schnellen bzw. abgebremsten Ions aus dem Nachbeschleunigungsraum. Man erkennt, daß die niederenergetischen Elektronen auf einer gekrümmten Bahn durch den Steuerraum gezogen werden und als ein relativ gut gebündelter Strahl in den Nachbeschleunigungsraum eintreten. Die langsamen Ionen werden zunächst gestreut und dann - unter dem Einfluß eines ständig ziehenden Feldes - auf die Innenseite der Spaltenleiter befördert. Die schnellen Elektronen und Ionen werden durch die relativ schwachen Felder nur wenig ausgelenkt; sie treffen auf die als Blenden wirkenden Teile der Steuerstruktur auf und werden dabei weitgehend unschädlich gemacht.

Die Erfindung beschränkt sich selbstverständlich nicht nur auf das dargestellte Ausführungsbeispiel. So hat man vor allem bei der Konstruktion der Steuerscheibe noch einen erheblichen Gestaltungsspielraum, da es im wesentlichen nur darauf ankommt die Öffnungen zu beiden Seiten der Steuerscheibe "auf Lücke" zueinander zu setzen. Beispielsweise könnte man die Öffnungen der geradzahligen Zeilenleiter gegenüber den Öffnungen der ungeradzahligen Zeilenleiter versetzen und die Spaltenleiter entsprechend zick-zack-förmig verlaufen lassen (vgl. hierzu auch die DE-A- 26 15 569). Davon abgesehen wäre es auch möglich, die ggf. verwendeten Elemente zur Nachfokussierung gleichzeitig auch noch zur Versteifung der Steuerstruktur heranzuziehen; so empfiehlt es sich etwa in Fällen, in denen jeder Spaltenleiter von einem oder zwei weiteren Leitern flankiert wird, diese Zwischenelektroden als parallele Streifen auf der Vorderseite eines Isolierstabel aufzubringen und den Stab auf seiner Rückseite mit jeweils zwei benachbarten Spaltenleitern zu fixieren.

## Patentansprüche

1. Flache Elektronenstrahlröhre mit folgenden Merkmalen:
a) eine gasgefüllte Hülle enthält zwei in Betrachtungsrichtung hintereinanderliegende, zueinander parallele Platten, eine Frontplatte und eine Rückplatte;
b) das Hülleninnere ist durch eine parallel zu den Plattenebenen erstreckte Steuerscheibe in eine vordere Kammer, den Nachbeschleunigungsraum, und eine hintere Kammer, den Gasentladungsraum, unterteilt;
c) die Rückplatte trägt auf ihrer Innenseite mindestens eine Kathode, die Gasentladungskathode;
d) die Frontplatte trägt auf ihrer Innenseite eine durch Elektronen anregbare Lumineszenzschicht und eine Anode, die Nachbeschleunigungsanode;
e) die Steuerscheibe trägt auf ihrer dem Gasentladungsraum zugewandten Seite eine erste Schar aus zueinander parallelen, streifenförmigen Leitern, den Zeilenleitern, sowie eine erste Anzahl von regelmäßig angeordneten Öffnungen, den Elektroneneintrittsöffnungen, und auf ihrer dem Nachbeschleunigungsraum zugewandten Seite eine zweite Schar aus zueinander parellelen, streifenförmigen Leitern, den Spaltenleitern, sowie eine zweite Anzahl von regelmäßig angeordneten Öffnungen, den Elektronenaustrittsöffnungen, wobei die Spaltenleiter zu den Zeilenleitern gekreuzt sind und die Elektronenaustrittsöffnungen jeweils mittels Durchbrechungen in der Steuerscheibe bestimmten Elektroneneintrittsöffnungen zugeordnet sind;
f) die Zeilenleiter sind nacheinander ansteuerbar, das heißt, auf ein in Bezug auf das Potential der Gasentladungskathode(n) derart positiveres Potential legbar, daß zwischen der gegenüberliegenden Gasentladungskathode und dem angesteuerten Zeilenleiter eine Elektronen liefernde Gasentladung brennt;
g) die Spaltenleiter sind während der Zeit, in der ein bestimmter Zeilenleiter angesteuert ist, mit den zugehörigen Signalspannungen beaufschlagbar;
h) die Nachbeschleunigungsanode läßt sich auf ein derart hohes positives Potential legen, daß die Elektroden, die aus der Gasentladung in den Nachbeschleunigungsraum gelangen, auf einige kV beschleunigt werden und schließlich auf den Lumineszenzschirm treffen;
dadurch gekennzeichnet, daß
i) sich einander zugeordnete Elektroneneintrittsöffnungen (13) und Elektronenaustrittsöffnungen (14), gesehen in einer Richtung senkrecht zur Steuerscheibenebene, nicht überlappen und
k) die Spaltenleiter (12) auf ein soviel negativeres Potential legbar sind als der angesteuerte Zeilenleiter (11), daß die Elektronen in der Steuerscheibe (4) soweit abgelenkt werden, daß sie in das durch die Elektronenaustrittsöffnungen (14) hindurchgreifende Beschleunigungsfeld geraten und somit insgesamt auf einer gekrümmten Bahn in den Nachbeschleunigungsraum (5) gezogen werden.

2. Elektronenstrahlröhre nach Anspruch 1, dadurch gekennzeichnet, daß die Elektroneneintrittsöffnungen (13) durch Löcher in den Zeilenleitern (11) und die Elektronenaustrittsöffnungen (14) durch Löcher in den Spaltenleitern (12) gebildet werden und daß die Elektronenaustrittsöffnungen (14) gegenüber . den Elektroneneintrittsöffnungen (13), denen sie jeweils zugeordnet sind, in Richtung der Zeilenleitererstreckung versetzt liegen.

3. Elektronenstrahlröhre nach Anspruch 2, dadurch gekennzeichnet, daß die Elektronenaustrittsöffnungen (14) die Form von Schlitzen haben, die sich senkrecht zur Versetzungsrichtung erstrecken.

4. Elektronenstrahlröhre nach Anspruch 1, dadurch gekennzeichnet, daß die Elektroneneintrittsöffnungen (13) durch Längsschlitze zwischen benachbarten Zeilenleitern (11) gebildet werden und daß die Elektronenaustrittsöffnungen (14) gegenüber den Elektroneneintrittsöffnungen (13), denen sie jeweils zugeordnet sind, in Richtung der Spaltenleitererstreckung versetzt liegen.

5. Elektronenstrahlröhre nach Anspruch 1, dadurch gekennzeichnet, daß die Elektronenaustrittsöffnungen (14) durch Längsschlitze zwischen benachbarten Spaltenleitern (12) gebildet werden und daß die Elektroneneintrittsöffnuingen (13) gegenüber den Elektronenaustrittsöffnungen (14), denen sie jeweils zugeordnet sind, in Richtung der Zeilenleitererstreckung versetzt liegen.

6. Elektronenstrahlröhre nach einem der Ansprüche 1 bis 5, dadurch gekennzeichnet, daß im Bereich der dem Nachbeschleunigungsraum (5) zugewandten Seite der Steuerscheibe (4) ein System aus Elektroden (Fokussierelektroden) angeordnet ist, die auf einem gegenüber dem Potential des jeweils zugehörigen Spaltenleiters (12) negativem Potential liegen und nach Art einer elektronenoptischen Zylinderlinse die in den Nachbeschleunigungsraum (5) eintretenden Elektronen bündeln.

7. Elektronenstrahlröhre nach Anspruch 6, dadurch gekennzeichnet, daß jedem Spaltenleiter (12) eine oder zwei ebenfalls streifenförmige, zu ihm parallel verlaufende Fokussierelektroden zugeordnet sind.

## Claims

1. A flat cathode ray tube comprising the following features:
a) a gas-filled sleeve comprising two plates, a front plate and a rear plate arranged mutually parallel one behind the other in the line of sight;
b) the envelope interior divided into a front chamber, postacceleration space, and a rear gas discharge space, by means of a control disc parallel to the planes of the plates;
c) the rear plate supporting at least one gas discharge cathode on its inner face;
d) the front plate supporting a luminescence layer on its inner face, which is excitable by electrons, and a post-acceleration anode;
e) that side of the control disc facing the gas discharge chamber supporting a first group of mutually-parallel strip-shaped row conductors, and a number of evenly arranged electron inlet openings, and supporting on its side facing the post-acceleration chamber a second group of mutually parallel strip-shaped column conductors, and a second number of evenly arranged electron outlet openings, where the column conductors being normal relative to the row conductors, and the electron outlet openings each being assigned a specific electron inlet opening by apertures in the control disc;
f) the row conductors are consecutively controllable, i.e. they are connected to a potential which can be positive relative to the potential of the gas discharge cathode(s) such that a gas discharge which supplies electrons burns between the oppositely arranged gas discharge cathode and the controlled row conductor;
g) during the time in which a specific row conductor is controlled the column conductors can be supplied with the assigned signal voltages;
h) the post-acceleration anode is connected to a positive potential which may be so high that electrodes fed from the gas discharge into the post-acceleration chamber will be accelerated to several kV and finally be incident upon the luminescence screen;
characterised in that
i) mutually assigned electron inlet openings (13) and electron outlet openings (14) do not overlap one another, viewed in a direction normal to the plane of the control disc; and
k) the column conductors (12) are connected to a potential which can be negative with respect to the controlled row conductor (11) such that they are fed into the acceleration field which extends through the electron outlet openings (14), and are thus drawn into the postacceleration chamber (5) on an overall curved path.

2. A cathode ray tube as claimed in Claim 1, characterised in that the electron inlet openings (13) are formed by holes in the row conductors (11) and the elect ronoutlet openings (14) are formed by holes in the column conductors (12) and that the electron outlet openings (14) are offset in the direction of the row conductors in relation to the electron inlet openings (13) to which they are assigned.

3. A cathode ray tube as claimed in Claim 2, characterised in that the electron outlet openings (14) consist of slots which extend at right angles to the direction of offset.

4. A cathode ray tube is claimed in Claim 1, characterised in that the electron inlet openings (13) are formed by slots between adjacent row conductors (11) and that the electron outlet openings (14) are offset in the direction of the row conductors in relation to the electron inlet openings (13) to which they are assigned.

5. A cathode ray tube as claimed in Claim 1, characterised in that the electron outlet openings (14) are formed by longitudinal slots between adjacent column conductors (12), and that the electron inlet openings (13) are offset in relation to the electron outlet openings (14) to which they are respectively assigned, in the direction of the extension of the row conductors.

6. A cathode ray tube as claimed in one of Claims 1 to 5, characterised in that there is a system of electrodes (focussing electrodes) arranged in the region of that side of the control disc (4) facing the postacceleration chamber (5), and connected to a potential which may be negative relative to the potential of the respectively assigned column conductor (12), and so focus the electrons entering the post- acceleration chamber (5) in the manner of an electron-optical cylindrical lens.

7. A cathode ray tube as claimed in Claim 6, characterised in that each column conductor (12) is assigned one or two similarly stripshaped focussing electrodes which extend parallel thereto.

## Revendications

1. Tube à faisceau électronique plat ayant les particularités suivantes:
a) une enveloppe remplie de gaz contient deux plaques parallèles placées l'une derrière l'autre dans le sens de l'observation, une plaque frontale et une plaque arrière;
b) l'intérieur de l'enveloppe est partagé par un disque de commande, s'étendant parallèlement aux plans des plaques, en une chambre avant, formant un espace de post-accélération, et une chambre arrière, formant l'espace à décharge gazeuse;
c) la plaque arrière porte, sur sa face interne, au moins une cathode, formant la cathode pour la décharge gazeuse;
d) la plaque frontale porte, sur sa face interne, une couche luminescente susceptible d'être excitée par des electrons et une anode, formant l'anode de postaccélération;
e) le disque de commande porte, sur sa face tournée vers l'espace à décharge gazeuse, un premier ensemble de conducteurs parallèles en forme de rubans, constituant des conducteurs de lignes, ainsi qu'une première série d'ouvertures disposées régulièrement et représentant des orifices d'entrée d'électrons et, sur sa face tournée vers l'espace de post-accélération, une deuxième série de conducteurs parallèles en forme de rubans, constituant des conducteurs de colonnes, ainsi qu'une deuxième série d'ouvertures disposées régulièrement et représentant des orifices de sortie d'électrons, les conducteurs de colonnes étant croisés par rapport aux conducteurs de lignes et les orifices de sortie d'électrons étant coordonnés, au moyen de percées dans le disque de commande, à des orifices d'entrée d'électrons déterminés;
f) les conducteurs de lignes peuvent être attaqués l'un après l'autre, c'est-à-dire peuvent être mis à un potentiel plus positif tel, par rapport au potentiel de la cathode ou des cathodes pour la décharge gazeuse, qu'une décharge gazeuse fournissant des électrons s'établit entre le conducteur de ligne et la cathode de décharge gazeuse située en face de lui;
g) pendant le temps où un conducteur de ligne déterminé est attaqué, les conducteurs de colonnes peuvent être soumis aux tensions correspondantes du signal;
h) l'anode de post-accélération peut être mise à un potentiel si élevé que les électrons qui parviennent de la décharge gazeuse dans l'espace de post-accélération sont accélérés à quelques kV et frappent finalement l'écran à luminescence;
caractérisé en ce que
i) des orifices d'entrée d'électrons (13) et des orifices de sortie d'électrons (14) mutuellement coordonnés ne chevauchent pas lorsqu'on les observe dans une direction perpendiculaire au plan du disque de commande et
k) les conducteurs de colonnes (12) peuvent être mis à un potentiel tellement plus négatif que le conducteur de ligne (11) attaqué que les électrons à l'intérieur du disque de commande (4) sont déviés à tel point qu'ils parviennent dans le champ d'accélération passant à travers les orifices de sortie d'électrons (14) et sont de ce fait tirés globalement suivant un trajet courbe dans l'espace de post-accélération (5).

2. Tube selon la revendication 1, caractérisé en ce que les orifices d'entrée d'électrons (13) sont formés par des trous dans les conducteurs de lignes (11) et les orifices de sortie d'électrons (14) sont formés par des trous dans les conducteurs de colonnes (12) et en ce que les orifices de sortie d'électrons (14) sont décalés, par rapport aux orifices d'entrée d'électrons (13) auxquels ils sont coordonnés, dans le sens de l'étendue des conducteurs de lignes.

3. Tube selon la revendication 2, caractérisé en ce que les orifices de sortie d'électrons (14) possèdent la forme de fentes qui s'étendent perpendiculairement à la direction de décalage.

4. Tube selon la revendication 1, caractérisé en ce que les orifices d'entrée d'électrons (13) sont formés par des fentes oblongues entre des conducteurs de lignes (11) voisins et en ce que les orifices de sortie d'électrons (14) sont décalés, par rapport aux orifices d'entrée d'électrons (13) auxquels ils sont coordonnés, en direction de l'étendue des conducteurs de colonnes.

5. Tube selon la revendication 1, caractérisé en ce que les orifices de sortie d'électrons (14) sont formés par des fentes oblongues entre des conducteurs de colonnes (12) voisins et que les orifices d'entrée d'électrons (13) sont décalés, dans le sens de l'étendue des conducteurs de lignes, par rapport aux orifices de sortie d'électrons (14) auxquels ils sont coordonnés.

6. Tube selon une des revendications 1 à 5, caractérisé en ce qu'il comprend, dans la zone du côté tourné vers l'espace de post-accélération (5) du disque de commande (4), un système d'électrodes (électrodes de focalisation) qui présentent un potentiel négatif par rapport au potentiel du conducteur de colonne (12) correspondant et qui, à la façon d'une lentille cylindrique opto-électronique, rassemble en un faisceau les électrons pénétrant dans l'espace de post-accélération (5).

7. Tube selon la revendication 6, caractérisé en ce qu'une électrode de focalisation, ou deux électrodes de focalisation, également en forme de rubans et s'étendant parallèlement à lui, est coordonnée ou sont coordonnées à chaque conducteur de colonne (12).
